# EUROPÄISCHE PATENTSCHRIFT

(11) **EP 0 560 063 B1**
(45) Veröffentlichungstag und Bekanntmachung des Hinweises auf die Patenterteilung: **17.01.1996**
(21) Anmeldenummer: 93101955.8
(22) Anmeldetag: 08.02.1993
(51) Int. Cl.: H01J 61/067

(54) **Niederdruckentladungslampe**
Low-pressure discharge lamp
Lampe à décharge à basse pression

(30) Priorität: 28.02.1992 DE 9202638 U
(43) Veröffentlichungstag der Anmeldung: 15.09.1993
(73) Patentinhaber: Patent-Treuhand-Gesellschaft für elektrische Glühlampen mbH, D-81543 München (DE)
(72) Erfinder: Weitzel, Reinhard, Dr., W-8031 Maisach (DE); Bauer, Klaus-Dieter, W-8000 München 83 (DE)

(56) Entgegenhaltungen:
- EP-A- 0 378 338
- EP-A- 0 467 713
- US-A- 3 883 764
- PATENT ABSTRACTS OF JAPAN vol. 8, no. 81 (E-238)(1518) 13. April 1984 & JP-A-59 846

## Beschreibung

Die Erfindung betrifft eine Niederdruckentladungslampe gemäß des Oberbegriffs des Schutzanspruchs 1.

Eine derartige Lampe ist beispielsweise aus der später erwähnten EP-A-0 378 338 bekannt. Bei der aus der FR-A-1 152 572 bekannen Lampe handelt es sich um eine Leuchtstofflampe mit sogenannten kaltstartfähigen Elektroden. Die Elektroden-bestehen hier aus jeweils einer dreifach gewendelten, mit einem Elektronenemitter versehenen Elektrodenwendel, die jeweils von einem an seinen Enden offenen Metallzylinder umhüllt werden. Außerdem besitzen die Elektrodenwendeln neben einer Stromzuführung noch jeweils eine Rückführung, die es ermöglicht, den Elektronenemitter auf den Wendeln mittels eines Heizstromes durch die Elektrodenwendel zu formieren.

Dieses Elektrodensystem hat den Nachteil, daß es keinen definierten Ansatzpunkt für den Entladungsbogen gewährleisten kann, so daß eine Leuchtstofflampe mit einem derartigen Elektrodensystem zum Flackern neigen wird. Anstatt an der Elektrodenwendel kann der Entladungsbogen beispielsweise auch an der Rückführung oder an der Stromzuführung unterhalb der Wendel ansetzen. Außerdem kann der offene Metallzylinder eine Schwärzung des Lampenkolbens nicht im gewünschten Maße unterdrücken.

Nachteilig wirkt sich auch die Verwendung einer Tripelwendel anstelle einer Einfachwendel aus. Da die Tripelwendel eine höhere Wärmekapazität als eine vergleichbare Einfachwendel besitzt, wird der Übergang von der für die Elektroden schädlichen Glimmentladung in die Bogenentladung bei Verwendung einer Tripelwendel verzögert.

In der US-A-3 883 764 ist eine Niederdruckentladungslampe offenbart, die als UV-Strahler arbeitet und ebenfalls zwei kaltstartfähige Elektroden besitzt. Die Elektroden bestehen hier aus jeweils einer mit einem Elektronenemitter versehenen Elektrodenwendel, die von einem offenen Metallzylinder umhüllt wird. Neben einer Stromzuführung zur Energieversorgung weisen die Elektrodenwendeln auch eine Rückführung auf, die es ermöglicht, den Elektronenemitter auf den Wendeln mittels eines Heizstromes durch die Elektrodenwendeln zu formieren. Die Rückführung verläuft entlang der Innenwand des Metallzylinders und ist am entladungsseitigen Ende der axial angeordneten Elektrodenwendel mit dieser verschweißt. Dieser Schweißpunkt wirkt sich nachteilig aus, weil er anstelle der Elektrodenwendeln den bevorzugten Ansatzpunkt für den Entladungsbogen bilden wird, was zu einem frühzeitigen Ausfall der Elektrode führen kann. Außerdem kann der offene Metallzylinder eine Schwärzung des Lampenkolbens durch absputterndes Emittermaterial nicht im gewünschten Maße verhindern. Das in der US- A-3 883 764 offenbarte Elektrodensystem ist auch aufgrund seiner relativ großen Abmessungen für kompakte Niederdruckentladungslampen ungeeignet.

Aus der CH-A-449 117 sind sogenannte Becherelektroden bekannt. Sie bestehen aus einem becherartigen Elektrodengefäß, in welchem ein Elektronenemitter angeordnet ist. Diese Elektroden besitzen keine Elektrodenwendel und können einen stabilen Entladungsbogen nicht im gewünschten Maße gewährleisten.

Die EP-A-0 378 338 beschreibt eine Niederdruckentladungslampe mit zwei einander gegenüberliegenden Elektrodenpaaren, wobei jedes Elektrodenpaar aus einer becherartigen, metallischen Sinterkörper und aus einer mit einem Elektronenemitter versehenen Elektrodenwendel besteht, die axial in dem becherartigen Sinterkörper angeordnet und elektrisch parallel zu diesem geschaltet ist. Die becherartigen Sinterkörper bestehen aus einer pulverförmigen Mischung von Wolfram, Zirkon, Nickel und Bariumkarbonat, das gepreßt und gesintert wurde. Während des Lampenbetriebes bildet sich zwischen den Sinterkörpern eine Glimmentladung und zwischen den Elektrodenwendeln eine Bogenentladung aus.

Es ist die Aufgabe der Erfindung der Erfindung, eine Niederdruckentladungslampe mit verbesserten kaltstartfähigen Elektroden und verminderter Lampenkolbenschwärzung bereitzustellen.

Diese Aufgabe wird erfindungsgemäß durch die kennzeichnenden Merkmale des Patentanspruchs 1 gelöst. Besonders vorteilhafte Ausführungen der Erfindung sind in den Unteransprüchen beschrieben.

Die Elektroden der erfindungsgemäßen Niederdruckentladungslampe bestehen jeweils aus einer Elektrodenwendel, die axial in einem Metallzylinder angeordnet ist. Die Metallzylinder sind an einem Ende verschlossen, so daß sie einen besseren Schutz vor einer Schwärzung des Lampenkolbens bieten als die Elektrodenabschirmungen im zititierten Stand der Technik. Vorteilhafterweise ist dieses verschlossene Ende der Metallzylinder zugeguetscht, wobei die Stromzuführung für die Elektrodenwendel in dieser Quetschung eingeklemmt ist und dadurch den Metallzylinder haltert.

Versuche haben gezeigt, daß sich die Kolbenschwärzung im Elektrodenbereich noch weiter reduzieren läßt, wenn das offene Ende der Metallzylinder zusätzlich mit einer Abdeckung, die eine zentrale Öffnung für den Entladungsstrom besitzt, versehen wird.

Die Elektrodenwendel ist vorzugsweise nur einfach gewendelt und besitzt eine geringe Wärmekapazität, so daß sie sich durch den Entladungsstrom relativ schnell aufheizt und die thermische Elektronenemission einsetzt. Dadurch verkürzt sich die Übergangsphase von der für die Elektroden schädlichen Glimmentladung in die Bogenentladung und außerdem wird das Absputtern von Wendelmaterial erheblich reduziert. Ferner gewährleisten die erfindungsgemäßen Elektroden, daß der Entladungsbogen bevorzugt an den aufgeheizten Elektrodenwendeln ansetzt.

Die Elektrodenwendeln bestehen vorteilhaft aus Tantal oder Niob, an denen das Emittermaterial (Bariumperoxid, Bariumtantalat oder ein anderer Standardleuchtstofflampenemitter) besser haftet als an einer Wolframwendel. Da das Formieren des Elektronenemitters nicht mittels direktem Stromdurchgang durch die Elektrodenwendel, sondern vorzugsweise durch induktives, hochfrequentes Aufheizen der Wendel erfolgt, genügt eine einzige, gemeinsame Stromzuführung für die Elektrodenwendel und ihren sie umgebenden Metallzylinder. Weitere Rückführungen, die, wie beim zitierten Stand der Technik beschrieben, den Entladungsbogenansatz beeinflussen können, sind überflüssig.

Die Erfindung wird nachstehend anhand zweier besonders bevorzugter Ausführungsbeispiele näher erläutert. Es zeigen:
- Figur 1: eine schematische Darstellung einer erfindungsgemäßen Elektrode für eine Niederdruckentladungslampe entsprechend eines ersten Ausführungsbeispiels
- Figur 2: eine schematische Darstellung einer erfindungsgemäßen Elektrode für eine Niederdruckentladungslampe entsprechend eines zweiten Ausführungsbeispiels.

Die Figur 1 zeigt schematisch einen Querschnitt durch eine erfindungsgemäße Elektrode für eine stabförmige Leuchtstofflampe mit einer Leistungsaufnahme von ca. 18 W. Die Elektrode besteht aus einem Niobzylinder 1 mit einem offenen 1a und einem geschlossenen 1b Ende. Im Bereich des offenen Endes 1a weist der Niobzylinder 1 eine nahezu kreiszylindrische Form mit einem Durchmesser von ungefähr 3,3 mm auf. Seine Wandstärke beträgt ca. 0,1 mm und seine Tiefe etwa 3 mm. Innerhalb des Niobzylinders 1 ist eine einfach gewendelte Elektrodenwendel 2 aus Tantal axialsymmetrisch angeordnet, die von einer Stromzuführung 3 mit elektrischer Energie versorgt wird.
Das geschlossene Ende 1b des Niobzylinders 1 entsteht durch Zusammenquetschen seiner Seitenwände. Dabei wird die Stromzuführung 3 zwischen den Wänden des Niobzylinders 1 eingeklemmt und dient somit auch als Haltestift für den Niobzylinder 1. Durch den Quetschvorgang wird die kreiszylindrische Form des Niobzylinders 1 im Bereich des geschlossenen Endes 1b natürlich aufgehoben.

Die Elektrodenwendel 2 und ihre Stromzuführung 3 sind vorzugsweise einteilig ausgeführt. Als Elektronenemitter 4 für die Elektrodenwendel 2 dient Bariumperoxid, das mittels induktivem, hochfrequentem Heizen der Elektrodenwendel 2 formiert wird.
Das Einschmelzen der Elektroden in den Lampenkolben erfolgt -vor dem Formieren des Emitters 4- auf übliche Weise und soll daher hier nicht näher erläutert werden.

Die Figur 2 zeigt schematisch einen Querschnitt durch eine erfindungsgemäße Elektrode gemäß eines zweiten Ausführungsbeispiels. Die Elektrode des zweiten Ausführungsbeispiels ist nahezu identisch mit der des ersten. Sie besitzt allerdings zusätzlich eine Abdeckung 5 aus einem dünnen Eisenblech, die das offene Ende 1a des Niobzylinders 1 abdeckt.

Diese Abdeckung 5 weist eine zentrale Öffnung 6 auf, durch welche der an der Elektrodenwendel 2 ansetzende Entladungsbogen hindurchgreifen kann. In allen weiteren Details stimmen die beiden Ausführungsbeispiele überein.

Die Erfindung beschränkt sich allerdings nicht auf die beiden geschilderten Ausführungsbeispiele. So können beispielsweise die Elektrodenwendeln auch aus Niob, Wolfram oder Molybdän bestehen. Als Elektronenemitter kommen auch Bariumkarbonat, Bariumtantalat, Bariumniobat oder ein anderer Standardemitter in Frage. Das Formieren des Elektronenemitters kann beispielsweise auch durch Aufheizen der Elektrodenwendeln mittels Lasers oder durch den Entladungsstrom erfolgen. Außerdem können die Elektrodenbecher auch aus Molybdän gefertigt werden. Die Abmessungen der Metallzylinder sind nicht kritisch. Sie können beispielsweise auch eine Tiefe von ca. 5 mm und eine Wandstärke von ungefähr 0,3 mm aufweisen.

## Patentansprüche

1. Niederdruckentladungslampe bestehend aus einem Entladungsgefäß mit einer ionisierbaren Füllung sowie zwei Elektroden zum Erzeugen einer Gasentladung, wobei jede Elektrode aus jeweils einer mit einem Elektronenemitter versehenen Elektrodenwendel (2) besteht, die axial in einem Metallzylinder (1) angeordnet ist, wobei die Metallzylinder (1) und die darin angeordnete Elektrodenwendel (2) von einer einzigen gemeinsamen Stromzuführung (3) getragen werden und wobei die Metallzylinder (1) an einem Ende geschlossen sind, dadurch gekennzeichnet, daß
- die Metallzylinder (1) aus Niob oder Molybdän bestehen und die geschlossenen Enden der Metallzylinder (1) über der entsprechenden Stromzuführung (3) zugequetscht sind,
- die Elektrodenwendeln (2) und ihre entsprechenden Stromzuführungen (3) einteilig ausgeführt sind.

2. Niederdruckentladungslampe nach Anspruch 1, dadurch gekennzeichnet, daß die Elektrodenwendeln (2) aus Tantal oder Niob bestehen.

3. Niederdruckentladungslampe nach Anspruch 1, dadurch gekennzeichnet, daß das offene Ende der Metallzylinder (1) mit jeweils einer Abdeckung (5) versehen ist, die eine zentrale Öffnung (6) aufweist.

## Claims

1. Low-pressure discharge lamp comprising a discharge vessel with an ionizable filling and two electrodes for generating a gas discharge, each electrode consisting in each case of an electrode filament (2) which is provided with an electron emitter and is arranged axially in a metal cylinder (1), the metal cylinders (1) and the electrode filaments (2) arranged therein being carried by a single common current feed line (3), and the metal cylinders (1) being closed at one end, characterized in that
- the metal cylinders (1) consist of niobium or molybdenum and the closed ends of the metal cylinders (1) are crimped over the corresponding current feed line (3),
- the electrode filaments (2) and their corresponding current feed lines (3) are of one-piece design.

2. Low-pressure discharge lamp according to Claim 1, characterized in that the electrode filaments (2) consist of tantalum or niobium.

3. Low-pressure discharge lamp according to Claim 1, characterized in that the open end of the metal cylinders (1) is provided in each case with a cover (5) which has a central opening (6).

## Revendications

1. Lampe à décharge basse pression, constituée d'une enceinte de décharge contenant un remplissage ionisable, ainsi que de deux électrodes servant à produire une décharge dans le gaz, chaque électrode étant constituée d'un filament d'électrode (2), qui est pourvu d'un émetteur d'électrons et qui est disposé axialement dans un cylindre métallique (1), le cylindre métallique (1) et le filament d'électrode (2) disposé dans le cylindre étant supportés par une seule entrée de courant (3) commune, et les cylindres métalliques (1) étant fermés à une extrémité, caractérisée par le fait que
- les cylindres métalliques (1) sont en niobium ou en molybdène et les extrémités fermées des cylindres métalliques (1) sont fermées par pincement au-dessus de l'entrée de courant (3) correspondante,
- les filaments d'électrode (2) et leur entrée de courant correspondante (3) sont réalisés d'un seul tenant.

2. Lampe à décharge basse pression suivant la revendication 1, caractérisée par le fait que les filaments d'électrode (2) sont en tantale ou en niobium.

3. Lampe à décharge basse pression suivant la revendication 1, caractérisée par le fait que l'extrémité ouverte des cylindres métalliques (1) est munie respectivement d'un capuchon (5) qui comporte une ouverture centrale (6).
